# EUROPÄISCHE PATENTSCHRIFT

(11) **EP 1 967 327 B1**
(45) Veröffentlichungstag und Bekanntmachung des Hinweises auf die Patenterteilung: **07.04.2010**
(21) Anmeldenummer: 08151357.4
(22) Anmeldetag: 13.02.2008
(51) Int. Cl.: B25C 5/16

(54) **Heftklammergerät**
Retaining clip device
Agrafeuse

(30) Priorität: 08.03.2007 DE 102007011573
(43) Veröffentlichungstag der Anmeldung: 10.09.2008
(73) Patentinhaber: Esselte Leitz GmbH & Co. KG, 70469 Stuttgart (DE)
(72) Erfinder: Schneider, Ulrich, 70563 Stuttgart (DE)
(74) Vertreter: Reule, Hanspeter

(56) Entgegenhaltungen:
- EP-A- 0 558 542
- WO-A-2007/003943
- DE-C- 811 464
- US-A- 4 506 819
- US-A- 5 427 298

## Beschreibung

Die Erfindung betrifft ein Heftklammergerät gemäß dem Oberbegriff des Anspruchs 1. Ein derartiges Heftklammergerät geht beispielsweise aus der DE 811 464 C hervor.

Bei bekannten Heftklammergeräten sind die Heftklammern in einem Klammermagazin aufgenommen, das zum Verheften von Schriftstücken auf den Ambossschenkel zu verschwenkt wird. Das Klammermagazin ist in ein Gehäuse aufgenommen und beispielsweise mit einer Kunststoffhaube als Abdeckung versehen, welche zudem als Handhebel beim Verschwenken des Klammermagazins zum Ambossschenkel dient. Im Betriebszustand des Heftklammergeräts ist daher der Füllstand des Klammermagazins nicht ohne weiteres ersichtlich. Aus der EP 0558542 B1 ist eine Füllstandsanzeige für ein Heftklammergerät bekannt. Diese weist eine mit dem Klammerschieber verbundene Feder auf, deren Federstreifen teilweise zu einer Spirale gewickelt sind, wobei die Spirale in einer festgelegten Position gehalten wird. Die Außenseite einer Federspirale ist im Betriebszustand des Heftklammergeräts von außen sichtbar und weist eine Markierung auf, welche sich beim Vorschub des Klammerschiebers und der damit verbundenen Abwicklung der Federspirale ändert und eine Änderung des Füllstands im Klammermagazin anzeigt. Diese Ausgestaltung ist jedoch technisch aufwendig und teuer zu fertigen.

Es ist daher Aufgabe der Erfindung, ein Heftklammergerät der eingangs genannten Art derart weiterzubilden, dass der Füllstand des Klammermagazins auf einfachere Weise angezeigt werden kann.

Die Aufgabe wird erfindungsgemäß durch ein Heftklammergerät mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, dass mittels einer oder mehrerer Schnüre eine einfache und zuverlässige Verbindung zwischen dem Klammerschieber und dem Anzeigeelement hergestellt werden kann. Eine aus der Abnahme des Füllstands des Klammermagazins resultierende Bewegung des Klammerschiebers wird dadurch in eine Bewegung des Anzeigeelements umgesetzt.

Es ist möglich, dass die Kraftübertragungseinheit lediglich eine Schnur aufweist, die entweder direkt zwischen dem Klammerschieber und dem Anzeigeelement gespannt ist oder zwischen dem Klammerschieber und dem Anzeigeelement über eine Umlenkrolle geführt ist. Dabei ist das erste Ende der Schnur am Klammerschieber befestigt und das zweite Ende am Anzeigeelement. Vorteilhaft kommen jedoch zwei Schnüre zum Einsatz. Dabei ist zweckmäßig eine erste Schnur mit einem Endabschnitt an ihrem ersten Ende auf eine Rolle gewickelt und mit ihrem zweiten Ende am Klammerschieber befestigt und eine zweite Schnur ist mit einem Endabschnitt an ihrem ersten Ende auf die Rolle gewickelt und mit ihrem zweiten Ende am Anzeigeelement befestigt. Vorzugsweise weist die Rolle zwei koaxiale Partien auf, wobei die erste Schnur auf eine erste der Partien und die zweite Schnur auf eine zweite der Partien gewickelt ist. Die beiden Partien der Rolle können unterschiedliche Durchmesser aufweisen, so dass die Kraftübertragungseinheit eine Übersetzung aufweist. Zweckmäßig weist die erste Partie einen größeren Durchmesser auf als die zweite Partie. Eine Bewegung des Klammerschiebers um einen ersten Weg resultiert dann in einer Bewegung des Anzeigeelements um einen zweiten, kürzeren Weg. Dies ist insbesondere dann vorteilhaft, wenn das Heftklammergerät eine das Klammermagazin überdeckende Abdeckkappe mit einem Sichtfenster zum Betrachten des Anzeigeelements aufweist. Wenn das Anzeigeelement zwischen den beiden Anzeigen "voll" und "leer" lediglich einen kurzen Weg zurücklegt, können sowohl das Anzeigeelement als auch das Sichtfenster klein gehalten werden. Zweckmäßig ist das Anzeigeelement um eine Achse verschwenkbar gelagert.

Im Folgenden wird die Erfindung anhand eines in der Zeichnung schematisch dargestellten Ausführungsbeispiels näher erläutert. Es zeigen:
- Fig. 1: eine perspektivische Ansicht eines Heftklammergerätes;
- Fig. 2: eine Draufsicht auf das Heftklammergerät gemäß Fig. 1 und
- Fig. 3: eine schematische Darstellung der Mechanik im Inneren des Heftgeräts gemäß Fig. 1 und 2.

Ein Heftklammergerät 10 weist einen Ambossschenkel 12 auf, der an seiner Unterseite eine Aufstellfläche 14 zum Aufstellen beispielsweise auf einer Tischplatte aufweist. In seinem vorderen Bereich trägt der Ambossschenkel 12 eine Ambossplatte 16, während in seinem hinteren Bereich ein Lagerbock angebracht ist, in dem ein Klammermagazin 18 zum Ambossschenkel 12 begrenzt verschwenkbar gelagert ist. Das Heftklammergerät 10 weist ein Gehäuse 19 mit einer das Klammermagazin 18 überdeckenden Abdeckkappe 20 auf, die als Handhebel zum Niederdrücken des Klammermagazins 18 auf die Ambossplatte 16 beim Heftvorgang dient. Das Klammermagazin 18 weist an seinem vorderen Ende ein als Anschlagplatte 22 ausgebildetes Anschlagelement auf, gegen das die vorderste der in einer Aufnahmeeinheit 24 aufgenommenen Heftklammern mittels eines durch die Kraft einer Feder 26 beaufschlagten Klammerschiebers 28 angedrückt wird. Zwischen der Anschlagplatte 22 und der Aufnahmeeinheit 24 befindet sich ein Spalt 30, durch den mittels eines Treibers die jeweils vorderste Heftklammer auf die Ambossplatte 16 gedrückt wird. Im hinteren Bereich der Abdeckkappe 20 befindet sich ein Sichtfenster 32, durch das ein Anzeigeelement 34 sichtbar ist, das die Stellung des Klammerschiebers 28 und somit den Füllstand des Klammermagazins 18 anzeigt.

Das Anzeigeelement (Fig. 3) ist ein an einer Achse 36 im Gehäuse 19 verschwenkbar gelagertes grün eingefärbtes Kunststoffteil. Unter dem Anzeigeelement 34 ist im Gehäuse 19 ein rot eingefärbtes Grundelement 38 im Bereich des Sichtfensters 32 ortsfest eingebaut. Bei einer Bewegung des Anzeigeelements 34, die aus einer Entleerung des Klammermagazins 18 resultiert, wird der Blick durch das Sichtfenster 32 auf das rote Grundelement 38 freigegeben, so dass die im Sichtfenster 32 sichtbare Anzeige sich von grün auf rot ändert. Das Anzeigeelement 34 ist mit dem Klammerschieber 28 mittels zweier Schnüre 40, 42 verbunden. Beide Schnüre 40, 42 sind mit einem Endabschnitt auf eine Rolle 44 gewickelt, die drehbar im Gehäuse 19 gelagert ist und zwei Partien 46, 48 aufweist. Beide Partien 46, 48 sind koaxial zueinander angeordnet. Auf die erste Partie 46 ist ein Endabschnitt der ersten Schnur 40 gewickelt, die mit ihrem anderen Ende am Klammerschieber 28 befestigt ist. Auf die zweite Partie 48 ist in entgegengesetzter Richtung ein Endabschnitt der zweiten Schnur 42 gewickelt, deren anderes Ende am Anzeigeelement 34 befestigt ist. Eine Bewegung des Klammerschiebers 28 nach vorne zur Anschlagplatte 22 resultiert in einer Abwicklung der ersten Schnur 40 von der Rolle 44 sowie einer Aufwicklung der zweiten Schnur 42 auf die Rolle 44, so dass das Anzeigeelement 34 gegenüber dem Grundelement 38 gegen die Kraft einer zwischen dem Anzeigeelement 34 und dem Grundelement 38 gespannten Feder 50 nach hinten schwenkt und im Bereich des Sichtfensters 32den Blick auf das rote Grundelement 38 freigibt. Wenn das Klammermagazin 18 wieder befüllt wird, wird der Klammerschieber 28 gegen die Kraft der Feder 26 nach hinten von der Anschlagplatte 22 weg verschoben. Dadurch wird die Spannung von den Schnüren 40, 42 genommen, und die Feder 50 bewirkt ein Vorschwenken des Anzeigeelements 34 bei gleichzeitigem Abwickeln der zweiten Schnur 42 und Aufwickeln der ersten Schnur 40.

### Zusammenfassend ist folgendes festzuhalten:

Die Erfindung betrifft ein Heftklammergerät 10 mit einem eine Ambossplatte 16 tragenden Ambossschenkel 12, mit einem relativ zum Ambossschenkel 12 begrenzt verschwenkbaren Klammermagazin 18, das eine Aufnahmeeinheit 24 für Heftklammern, eine Anschlagplatte 22 sowie einen federunterstützten Klammerschieber 28 zum Andrücken der Heftklammern an die Anschlagplatte 22 aufweist, mit einem Treiber zum Durchführen der Heftklammern durch einen Spalt 30 zwischen der Anschlagplatte 22 und der Aufnahmeeinheit 24 und zum Aufdrücken auf die Ambossplatte 16 und mit einer Füllstandsanzeige für das Klammermagazin 18, die ein gegen eine Rückstellkraft bewegliches Anzeigeelement 34 aufweist, welches mittels einer Kraftübertragungseinheit mit dem Klammerschieber 28 verbunden ist. Erfindungsgemäß ist vorgesehen, dass die Kraftübertragungseinheit mindestens eine Schnur 40, 42 aufweist, wobei ein Schnurende am Klammerschieber 28 und ein weiteres Schnurende am Anzeigeelement 34 befestigt ist.

## Patentansprüche

1. Heftklammergerät mit einem eine Ambossplatte (16) tragenden Amboßschenkel (12), mit einem relativ zum Ambossschenkel (12) begrenzt verschwenkbaren Klammermagazin (18), das eine Aufnahmeeinheit (24) für Heftklammern, ein Anschlagelement (22) sowie einen federunterstützten Klammerschieber (28) zum Andrücken der Heftklammern an die Anschlagplatte (22) aufweist, mit einem Treiber zum Durchführen der Heftklammern durch einen Spalt (30) zwischen der Anschlagplatte (22) und der Aufnahmeeinheit (24) und zum Aufdrücken auf die Amboßplatte (16), und mit einer Füllstandsanzeige für das Klammermagazin (18), die ein gegen eine Rückstellkraft bewegliches Anzeigeelement (34) aufweist, welches mittels einer Kraftübertragungseinheit mit dem Klammerschieber (28) verbunden ist, **dadurch gekennzeichnet, dass** die Kraftübertragungseinheit mindestens eine Schnur (40, 42) aufweist, wobei ein Schnurende am Klammerschieber (28) und ein weiteres Schnurende am Anzeigeelement (34) befestigt ist.

2. Heftklammergerät nach Anspruch 1, **dadurch gekennzeichnet, dass** die Schnur zwischen dem Klammerschieber (28) und dem Anzeigeelement (34) gespannt ist.

3. Heftklammergerät nach Anspruch 2, **dadurch gekennzeichnet, dass** die Schnur zwischen dem Klammerschieber (28) und dem Anzeigeelement (34) über eine Umlenkrolle geführt ist.

4. Heftklammergerät nach Anspruch 1, **dadurch gekennzeichnet, dass** eine erste Schnur (40) mit einem Endabschnitt an ihrem ersten Ende auf eine Rolle (44) gewickelt und mit ihrem zweiten Ende am Klammerschieber (28) befestigt ist und dass eine zweite Schnur (42) mit einem Endabschnitt an ihrem ersten Ende auf die Rolle (44) gewickelt und mit ihrem zweiten Ende am Anzeigeelement (34) befestigt ist.

5. Heftklammergerät nach Anspruch 4, **dadurch gekennzeichnet, dass** die Rolle (44) zwei koaxiale Partien (46, 48) aufweist, wobei die erste Schnur (40) auf eine erste der Partien (46) und die zweite Schnur (42) auf eine zweite der Partien (48) gewickelt ist.

6. Heftklammergerät nach Anspruch 5, **dadurch gekennzeichnet, dass** die beiden Partien (46, 48) der Rolle (44) unterschiedliche Durchmesser aufweisen.

7. Heftklammergerät nach Anspruch 6, **dadurch gekennzeichnet, dass** die erste Partie (46) einen größeren Durchmesser aufweist als die zweite Partie (48).

8. Heftklammergerät nach einem der vorangehenden Ansprüche, **dadurch gekennzeichnet, dass** das Anzeigeelement (34) um eine Achse (36) verschwenkbar gelagert ist.

9. Heftklammergerät nach einem der vorangehenden Ansprüche, **gekennzeichnet durch** eine das Klammermagazin (18) und das Anzeigeelement (34) überdeckende Abdeckkappe (20), die ein Sichtfenster (32) zum Betrachten des Anzeigelements (34) aufweist.

## Claims

1. Stapler device with an anvil arm (12) carrying an anvil plate (16), with a staple magazine (18) capable of pivoting to a limited degree relative to the anvil arm (12), which staple magazine (18) has an accommodation unit (24) for staples, a stop element (22), and a spring-assisted staple pusher (28) for pressing the staples against the stop plate (22), with a driver element for conducting the staples through a gap (30) between the stop plate (22) and the accommodation unit (24) and for pressing up onto the anvil plate (16), and with a filling level indicator for the staple magazine (18), which filling level indicator has a display element (34), which is capable of being moved against a resetting force and is connected to the staple pusher (28) by means of a force transfer unit, **characterised in that** the force transfer unit has at least one cord (40, 42), wherein one end of the cord is secured to the staple pusher (28) and a further cord end is secured to the display element (34).

2. Stapler device according to Claim 1, **characterised in that** the cord is tensioned between the staple pusher (28) and the display element (34).

3. Stapler device according to Claim 2, **characterised in that** the cord is conducted between the staple pusher (28) and the display element (34) via a deflection roller.

4. Stapler device according to Claim 1, **characterised in that** a first cord (40) is wound with an end section at its first end onto a roller (44) and is secured with its second end to the staple pusher (28), and **in that** a second cord (42) is wound with an end section at its first end onto the roller (44) and is secured with its second end to the display element (34).

5. Stapler device according to Claim 4, **characterised in that** the roller (44) has two coaxial parts (46, 48), wherein the first cord (40) is wound onto a first one of the parts (46) and the second cord (42) is wound onto a second one of the parts (48).

6. Stapler device according to Claim 5, **characterised in that** the two parts (46, 48) of the roller (44) have different diameters.

7. Stapler device according to Claim 6, **characterised in that** the first part (46) has a greater diameter than the second part (48).

8. Stapler device according to any one of the preceding claims, **characterised in that** the display element (34) is mounted so as to be capable of pivoting about an axis (36).

9. Stapler device according to any one of the preceding claims, **characterised by** a cover cap (20) covering the staple magazine (18) and the display element (34), which cover cap (20) has a viewing window (32) for observing the display element (34).

## Revendications

1. Agrafeuse, avec une branche d'enclume (12) portant une plaque d'enclume (16), avec un magasin d'agrafes (18) à faculté limitée de pivotement par rapport à la branche d'enclume (12), magasin qui présente une unité réceptrice (24) pour des agrafes, un élément de butée (22) et un poussoir d'agrafes (28) assisté par ressort pour presser les agrafes contre la plaque de butée (22), avec un entraîneur destiné à faire passer les agrafes à travers un passage (30) entre la plaque de butée (22) et l'unité réceptrice (24) et à les presser sur la plaque d'enclume (16), et avec un affichage de niveau de remplissage pour le magasin d'agrafes (18), affichage qui présente un élément d'affichage (34), mobile à l'encontre d'une force de rappel, qui est relié au poussoir d'agrafes (28) au moyen d'une unité de transmission de force, **caractérisée en ce que** l'unité de transmission de force présente au moins une corde (40, 42), sachant qu'une extrémité de la corde est fixée sur le poussoir d'agrafes (28) et qu'une autre extrémité de la corde est fixée sur l'élément d'affichage (34).

2. Agrafeuse selon la revendication 1, **caractérisée en ce que** la corde est tendue entre le poussoir d'agrafes (28) et l'élément d'affichage (34).

3. Agrafeuse selon la revendication 2, **caractérisée en ce que** la corde passe par une poulie de renvoi entre le poussoir d'agrafes (28) et l'élément d'affichage (34).

4. Agrafeuse selon la revendication 1, **caractérisée en ce qu'**une première corde (40) est enroulée par une partie terminale à sa première extrémité sur une poulie (44) et est fixée par sa deuxième extrémité sur le poussoir d'agrafes (28), et **en ce qu'**une deuxième corde (42) est enroulée par une partie terminale à sa première extrémité sur la poulie (44) et est fixée par sa deuxième extrémité sur l'élément d'affichage (34).

5. Agrafeuse selon la revendication 4, **caractérisée en ce que** la poulie (44) présente deux parties coaxiales (46, 48), sachant que la première corde (40) est enroulée sur une première (46) desdites parties et que la deuxième corde (42) est enroulée sur une deuxième (48) desdites parties.

6. Agrafeuse selon la revendication 5, **caractérisée en ce que** les deux parties (46, 48) de la poulie (44) présentent des diamètres différents.

7. Agrafeuse selon la revendication 6, **caractérisée en ce que** la première partie (46) présente un plus grand diamètre que la deuxième partie (48).

8. Agrafeuse selon l'une des revendications précédentes, **caractérisée en ce que** l'élément d'affichage (34) est monté à pivotement autour d'un axe (36).

9. Agrafeuse selon l'une des revendications précédentes, **caractérisée par** un capot de recouvrement (20) recouvrant le magasin d'agrafes (18) et l'élément d'affichage (34), capot qui présente un regard (32) pour visualiser l'élément d'affichage (34).
